# EUROPÄISCHE PATENTSCHRIFT

(11) **EP 1 630 299 B1**
(45) Veröffentlichungstag und Bekanntmachung des Hinweises auf die Patenterteilung: **14.07.2010**
(21) Anmeldenummer: 05017483.8
(22) Anmeldetag: 11.08.2005
(51) Int. Cl.: E02D 27/48, E02D 5/44, E02D 35/00

(54) **Verfahren zur Fundamentsicherung sowie Bohr- und Mischwerkzeug**
Method for strengthening a foundation and driiling tool therefor
Procedée de renforcement du fondations par injection

(30) Priorität: 11.08.2004 DE 102004038896
(43) Veröffentlichungstag der Anmeldung: 01.03.2006
(73) Patentinhaber: KELLER GRUNDBAU GmbH, 63067 Offenbach/Main (DE)
(72) Erfinder: Völzke, Burghardt, Dipl.-Ing., 22941 Bargteheide (DE); Zimmermann, Kai-Uwe, Dipl.-Ing., 14621 Schönwalde (DE); Schneider, Albert, 26382 Wilhelmshaven (DE)
(74) Vertreter: Neumann, Ernst Dieter

(56) Entgegenhaltungen:
- DE-A1- 3 728 270
- DE-A1- 4 319 239
- DE-C1- 19 726 240

## Beschreibung

Die Erfindung betrifft ein Verfahren zum Nachgründen unter Fundamenten in Form von Bodenplatten, Einzel- oder Streifenfundamenten. Ausgangspunkt solcher Verfahren sind Setzungserscheinungen an bereits fertiggestellten Bauwerken, die ausgeglichen werden müssen.

Die Erfindung betrifft weiter ein Bohr- und Mischwerkzeug in Verbindung mit einem drehend antreibbaren Bohrgestänge, wobei das Bohr- und Mischwerkzeug ein koaxial zum Bohrgestänge ausgerichtetes Zentralteil und zumindest zwei einzelne an dem Zentralteil beiklappbar beweglich angeordnete Klappschneiden umfaßt.

Aus der DE 197 26 240 C1 ist ein Verfahren zum Unterfangen eines im Grundwasser stehenden Bauwerks bekannt, bei dem ein Bohrloch unter Durchbrechen des Bauwerksbodens in den Boden unterhalb des Bauwerks abgeteuft wird und mittels eines Bodenbearbeitungsgeräges nach Art eines Injektionsdüsenträgers eine Bodenverbundsäule aus Suspension und Boden erzeugt wird, deren Durchmesser größer ist, als der des Bohrlochs. Der Durchmesser des Bodenbearbeitungsgerätes bleibt dabei unverändert.

Aus der DE 43 19 239 A1 ist ein Verfahren zur Nachgründung tragender Bauwerkteile, insbesondere von Bodenplatten bekannt, bei dem eine Bohrung durch das Bauwerkteil erstellt wird, wobei anschließend eine Gründungsbohrung mit einer Kopferweiterung zur Ausbildung eines Gründungselements niedergebracht wird. Hierbei wird zunächst der Abraum der Kopferweiterung aus dem Bohrloch beseitigt. Zur Ausbildung des Bohrlochs im Bereich der Kopferweiterung wird ein Aufschwenkbohrwerkzeug verwendet, das einen zylindrischen Bohrkörper und zwei Aufschwenkarme umfaßt.

Aus der DE 37 28 270 A1 ist ein Verfahren zur Herstellung von Betonpfählen im Boden bekannt, bei welchem zunächst ein Bohrloch von geringerem Durchmesser als der Pfahldurchmesser gebohrt wird und das Bohrloch vor einem Herauspressen von Beton von der Bohrlochsohle aus in Rückwärtsrichtung auf einen größeren Durchmesser aufgebohrt wird. Ein entsprechendes Bohrwerkzeug umfaßt einen Innenbohrstrang und einen Außenbohrstrang mit radial ausstellbaren Schneidkörpem, die an der Rückseite zur Bohrlochöffnung hin Schneidorgane aufweisen. Ein aufspreizbarer Trennschirm dient dazu, eine Spülzone, aus der das Bohrgut abgefördert wird, von einer Injektionszone, die mit Beton verfüllt wird, zu trennen.

Aus der US 4,701,078 ist ein Bohrgestänge mit einer Bohrkrone am unteren Ende bekannt, das oberhalb der Bohrkrone Schneiden aufweist, die sich an das Bohrgestänge anlegen lassen und vom Bohrgestänge über eine mittels Zugseil betätigte äußere Schiebehülse abspreizen lassen. Diese Vorrichtung dient dazu, im Zuge der Herstellung eines Ortbetonpfahls unterirdisch einen gegenüber einem Bohrloch vergrößerten Hohlraum zu schaffen, in den später über ein Schüttrohr Beton zur Ausbildung eines vergrößerten Pfahlfußes zugeführt werden soll.

Abweichend hiervon liegt der vorliegenden Erfindung die Aufgabe zugrunde, ein Verfahren zur Fundamentsicherung der eingangs genannten Art bereitzustellen.

Die Lösung besteht in einem Verfahren zum Nachgründen von Fundamenten, bei dem
- das Fundament in einem Bohrloch mit einem ersten kleineren Durchmesser durchfahren wird,und
- unterhalb des Fundaments eine Bodenvermörtelung mit zumindest einem zweiten größeren Durchmesser stattfindet, wobei
- die tiefe Bodenvermörtelung durch gleichzeitige Zugabe von flüssigem Medium und mechanische Durchmischung desselben mit dem Boden auf dem zweiten größeren Durchmesser erfolgt.

Hierbei ist insbesondere vorgesehen, die vorgenannten Verfahrensschritte aneinander anschließend mit einem an einem Bohrgestänge befestigten Bohr- und Mischwerkzeug ohne zwischenzeitliches Ziehen des Bohrgestänges auszuführen. Hierbei wird nach Durchbohren des Fundaments das verwendete Bohr- und Mischwerkzeug im Durchmesser vergrößert, wobei ein Bindemittel zugeführt und mit dem Boden vermörtelt wird. Hiermit wird eine nachträgliche Gründung des Fundaments bewirkt, die der Erhöhung der Tragfähigkeit oder dem Ausgleich von Setzungserscheinungen dienen kann. Das Verfahren kann nach einem Raster verteilt mehrfach an einzelnen Fundamenten zur Ausführung kommen. Der genannte zumindest eine größere Durchmesser im Bereich der Bodenvermörtelung kann jeweils nach Bedarf eingestellt werden. Er kann auch über die Höhe der Vermörtelungssäule variiert werden.

Alternativ kann die tiefe Bodenvermörtelung bereits beim ersten Abteufen des Bohr- und Mischwerkzeugs begonnen und gegebenenfalls bei dessen Ziehen fortgesetzt werden oder erst beim Ziehen des Bohr- und Mischwerkzeugs nach dem Abteufen bis zum tiefsten Punkt begonnen werden.

Weiterhin liegt der vorliegenden Erfindung die Aufgabe zugrunde, ein Bohr- und Mischwerkzeug bereitzustellen, das bei dem vorgenannten Verfahren zur Anwendung kommen kann.

Die Lösung hierfür besteht in einem Bohr- und Mischwerkzeug in Verbindung mit einem drehend antreibbaren Bohrgestänge, wobei das Bohr- und Mischwerkzeug ein koaxial zum Bohrgestänge ausgerichtetes Zentralteil und zumindest zwei einzelne an dem Zentralteil beweglich angeordnete Klappschneiden umfaßt, die an das Zentralteil beiklappbar sind und auf verschiedene Durchmesser aufklappbar und festsetzbar sind, und wobei Austrittsdüsen am Bohr- und Mischwerkzeug vorgesehen sind, die über das Bohrgestänge mit flüssigem Medium versorgt werden, wobei Klappschneiden jeweils mit Lenkhebeln fest verbunden sind, die in zwei verschiedenen Ebenen liegen und sich überkreuzen können, und auf die Lenkhebel Lenkarme einwirken, die über einen ersten Gelenkpunkt mit dem unteren Ende einer Betätigungsstange und über zweite Gelenkpunkte mit den Lenkhebeln verbunden sind. Das Einstellen auf verschiedene Durchmesser kann konstruktiv als stufenlose Verstellung oder als Verstellung in Einzelstufen angelegt sein. Als flüssiges Medium kann während des Bohrvorganges bei beigeklappten Klappschneiden Wasser verwendet werden, während nach dem Aufklappen der Klappschneiden auf den gewünschten Durchmesser stattdessen Bindemittel zugeführt werden kann, um eine Bodenvermörtelung herbeizuführen.

Hiermit ist ein Bohr- und Mischwerkzeug gegeben, das mittels der genannten Betätigungsmittel in eine erste Stellung mit geringem Durchmesser gebracht werden kann, um beispielsweise feste Deckschichten oder Fundamente mit kleinem Durchmesser zu durchfahren, und das in Stufen oder stufenlos auf größere Durchmesser eingestellt werden kann, um darunter Bodenverbesserungsbereiche mit vergrößertem Durchmesser unter Durchmischung des Bodens mit zugeführter Suspension herzustellen. In besonders günstiger Ausführung sind hierbei die Klappschneiden so ausgebildet, daß sie quer zur Längsachse des Bohrgestänges liegenden Schwenkachsen umfassen. Dies erlaubt zum einen eine verbesserte Lagerung und Abstützung, zum anderen höhere spezifische Schneidkräfte an den Klappschneiden bei gegebenem Drehmoment des Bohrgestänges. In günstiger Ausführung weisen die Klappschneiden an ihrer Vorderkante in Drehrichtung betrachtet Zahnelemente aus, die insbesondere aus harten Materialien bestehen können.

Die zwei Klappschneiden sind jeweils mit Lenkhebeln fest verbunden und von diesen betätigbar, wobei diese Lenkhebel in zwei verschiedenen Ebenen liegen und sich in diesen bewegen, so daß sie sich in Seitenansicht überkreuzen können. Eine Betätigungsstange für die Klappschneiden bzw. die Lenkhebel kann längsbeweglich im Bohrgestänge angeordnet sein. Auf die Lenkhebel, die starr und winklig an die Klappschneiden angesetzt sind, wirken Lenkerarme ein, die einerseits mit der Betätigungsstange und andererseits mit den Lenkhebeln gelenkig verbunden sind. Die Klappschneiden können jeweils einen Anstellwinkel zu radialen oder konischen Rotationsebenen bilden, in dem Sinne, daß sie beim Abteufen in ausgeklapptem Zustand ein Eindrehen in den Boden bewirken. Der Anstellwinkel kann in rechtwinklig aufgeklapptem Zustand etwa 30° in Bezug auf eine Radialebene zur Längsachse des Bohrgestänges betragen. Die Klappschneiden haben insbesondere große Breite im die Klappschneiden gestörten Bodenbereichen. Im übrigen wird hierdurch bei beigeklappten Klappschneiden der Austritt von flüssigem Medium nicht behindert. Nach einer weiterhin bevorzugten Ausgestaltung können die Austrittsdüsen für flüssiges Medium oberhalb der Anlenkung der Klappschneiden und/oder unterhalb der Anlenkung der Klappschneiden angeordnet sein. Hierdurch wird es möglich, daß je nach Verfahrensführung und Bewegungsrichtung des Mischwerkzeugs der Austritt von Bohrspülung den Klappschneiden nachfolgt und/oder der Austritt von Bindemittelsuspension den Klappschneiden voreilt.

Nach weiteren günstigen Ausgestaltungsformen werden die folgenden Merkmale für das erfindungsgemäße Bohr- und Mischwerkzeug vorgeschlagen:
- am Mischwerkzeug ist unten eine Bohrkrone befestigt,
- zwischen Mischwerkzeug und Bohrkrone ist ein Aufreibelement angeordnet.

Für das zugehörige Bohrgestänge werden die folgenden Merkmale zur Ausgestaltung des Werkzeugs genannt:
- die Betätigungsstange für die Klappschwerter ist im Bohrgestänge angeordnet und wird von Hydraulikzylindern betätigt, die sich auf einer Konsole am oberen Ende des Bohrgestänges abstützen,
- die Konsole ist mit einem Wirbel verbunden, an dem das Bohrgestänge aufgehängt ist,
- das Bohrgestänge ist durch einen Durchsteckdrehkopf geführt und wird über diesen angetrieben,
- das Bohrgestänge besteht aus zwei ineinanderliegenden Rohrsträngen, durch die flüssiges Medium zwei verschiedenen Gruppen von Austrittsdüsen im Bohr- und Mischwerkzeug und/oder in der Bohrkrone geführt werden kann.

Ein bevorzugtes Ausführungsbeispiel der Erfindung ist in den Zeichnungen dargestellt und wird nachfolgend beschrieben.
Figur 1 zeigt ein erfindungsgemäßes Bohrgestänge an einer Bohrlafette im Einsatz
   a) in Seitenansicht,
   b) in Stimansicht;
Figur 2 zeigt das Bohrgestänge nach Figur 1 in vergrößerter Einzelheit;
Figur 3 zeigt wesentliche Teile des Bohrgestänges nach Figur 2 in vergrößerter Darstellung
   a) in Seitenansicht,
   b) in Draufsicht;
Figur 4 zeigt die Teile des Bohrgestänges nach Figur 3
   a) im Vertikalschnitt,
   b) in Draufsicht;
Figur 5 zeigt die Durchführung des erfindungsgemäßen Verfahrens an einer Fundamentplatte;
Figur 6 zeigt die Durchführung des erfindungsgemäßen Verfahrens an einem Gebäude.

Die beiden Darstellungen der Figur 1 werden nachstehend gemeinsam beschrieben. Auf einer Bodenoberfläche 11 steht ein Bohrgerät 12, an dem eine Bohrlafette 13 befestigt ist. An der Bohrlafette 13 ist über Führungsmittel 14a, 14b ein Bohrgestänge 15 befestigt. Das Bohrgestänge 15 ist durch einen Durchsteckdrehkopf 16 geführt und mit einer Spannvorrichtung 17 drehend antreibbar eingespannt. Das Bohrgestänge 15 ist an einem Wirbel 18 drehbar aufgehängt. Aus dem Bohrgestänge 15 zentral herausgeführt ist eine Betätigungsstange 21, die mit dem Bohrgestänge umläuft und an einem weiteren Wirbel 22 aufgehängt ist. Die Betätigungsstange 21 wird über Hydraulikzylinder 23, die sich auf einer Konsole 24 abstützen und auf ein Joch 25 einwirken, axial betätigt. Am unteren Ende des Bohrgestänges 15 befindet sich ein erfindungsgemäßes Mischwerkzeug 20 mit einem Zentralteil 26 und radial abstehenden Klappschneiden 27. Am unteren Ende des Mischwerkzeugs 20 ist eine Bohrkrone 28 befestigt.

In Figur 2 ist das Bohrgestänge 15 als vergrößerte Einzelheit erkennbar, wobei gleiche Einzelheiten mit gleichen Ziffern bezeichnet sind wie in Figur 1. Das Bohrgestänge besteht aus einem Außenrohr 15₁ und einem Innenrohr 15₂, die durch nicht dargestellte Distanzstücke koaxial zueinander gehalten werden. Im Ringraum zwischen Außenrohr und Innenrohr einerseits und im Innenquerschnitt des Innenrohres andererseits können verschiedene Medien vom oberen Ende zu Austrittsdüsen am unteren Ende des Bohrgestänges geleitet werden. Hiervon sind erste und zweite Austrittsdüsen 31₁, 31₂ am Mischwerkzeug 20 oberhalb und unterhalb der Anlenkung der Klappschneiden 27 erkennbar und weitere Austrittsdüsen 32 an der Bohrkrone 28. Zwischen Mischwerkzeug 20 und Bohrkrone 28 ist eine Aufreibscheibe 29 angeordnet.

Am Mischwerkzeug 20 sind die stufenlos einzustellenden Durchmesser der Klappschneiden 27₁, 27₂ erkennbar. Am oberen Ende des Bohrgestänges 15 sind der Durchsteckdrehkopf 16 mit Spannvorrichtung 17 sowie die Wirbelanordnung 18 erkennbar. Die Zugstange und deren Betätigungsmittel sind hier nicht dargestellt.

In Figur 3 werden die einzelnen Darstellungen nachstehend gemeinsam beschrieben. Im einzelnen wird zunächst das Mischwerkzeug 20 mit dem Zentralteil 26 und den verstellbaren Klappschneiden 27₁, 27₂ beschrieben, wobei letztere in ihren verschiedenen möglichen Positionen dargestellt sind. Das Mischwerkzeug nach Darstellung b) ist als rechtsdrehend zu verstehen, wobei Schneidkanten 33₁, 33₂ an den Klappschneiden 27₁, 27₂ mit Zähnen bestückt sind. Die Klappschneiden können so angestellt sein daß sie sich bei rechtsdrehendem Antrieb des Mischwerkzeugs gewindeartig nach unten in den Boden eindrehen. Am Mischwerkzeug 20 sind weiterhin die ersten und zweiten Austrittsdüsen 31₁, 31₂ erkennbar. Das Mischwerkzeug 20 ist am Bohrgestänge 15 angehängt. Von den Betätigungsmitteln für die Klappschneiden 27₁, 27₂ sind die Konsole 24 und die Hydraulikzylinder 23₁, 23₂ erkennbar, die über das Joch 25 und den Winkel 22 auf die Betätigungsstange 21 einwirken. Weiterhin ist der Wirbel 18 für das Bohrgestänge 15 erkennbar. Aus diesem ist ein Kanal 34 zur Versorgung des Gestänges 15 mit flüssigem Medium herausgeführt.

In Figur 4 sind gleiche Einzelheiten wie in Figur 3 mit gleichen Bezugsziffem versehen. Im Schnittbild sind weiterhin in zwei Positionen Lenkhebel 35₁, 35₂ für die Klappschneiden 27₁, 27₂ zu erkennen, die mit letzteren starr verbunden sind. Auf diese Lenkhebel 35₁, 35₂ wirken Lenkerarme 36₁, 36₂ ein, die jeweils mit dem unteren Ende der Betätigungsstange 21 über einen Gelenkpunkt 37 und mit den Lenkhebeln 35₁, 35₂ über Gelenkpunkte 38₁, 38₂ verbunden sind. Da sich die Lenkhebel 35₁, 35₂ überkreuzen, schwenken sie in verschienen Ebenen.

In Figur 5 ist ein erfindungsgemäßes Verfahren zum Nachgründen eines Fundaments in drei Phasen gezeigt.

Darstellung a) läßt eine Fundamentplatte 41 erkennen, unter der gewachsener Boden 43 liegt. Eine Bohrvorrichtung, umfassend ein Bohrgestänge 15, ein im Durchmesser reduziertes Mischwerkzeug 20 und eine Bohrkrone 28, durchdringt die Fundamentplatte 41.

In Darstellung b) ist die Fundamentplatte 41 von einer Bohrung 44 durchsetzt, wobei das Mischwerkzeug seine tiefste Position erreicht hat. Nach dem Durchfahren der Fundamentplatte 41 werden die Klappschneiden 27 des Mischwerkzeugs 20 ausgeklappt, so daß der Durchmesser des Mischwerkzeugs jetzt größer ist als der der Bohrung 44, und sich das Mischwerkzeug 20 bei drehendem Antrieb insbesondere selbsttätig nach unten in den Boden eindreht.

In Darstellung c) wird das zuvor beschriebene Mischwerkzeug 20 nunmehr unter Ausbringen von Bindemittelsuspension nach oben gezogen, wobei ein Vermörtelungskörper 45 mit gegenüber der Bohrung 44 in der Fundamentplatte 41 größerem Durchmesser hergestellt wird, der eine zusätzliche Gründung für die Fundamentplatte 41 bildet. Das weiterhin drehend angetriebene Mischwerkzeug 20 durchmischt hierbei die Bindemitteisuspension mit dem bereits gelockerten Boden. Kurz vor Erreichen der Fundamentplatte ist das Mischwerkzeug 20 wieder in den Zustand wie in Darstellung a) gezeigt zu bringen, damit es durch die Bohrung 44 zurückgeführt werden kann.

In Figur 6 ist ein erfindungsgemäßes Verfahren zum Unterfangen eines Gebäudefundaments gezeigt. Es ist ein Fundament 41' mit einer aufstehenden Wand 42 zu erkennen, wobei unter dem Fundament 41 gewachsener Boden 43 liegt. Das Fundament 41' ist als Streifenfundament unter einer Bodenplatte 41 ausgeführt, die sich nach rechts fortsetzen kann. Eine Bohrvonichtung, umfassend ein Bohrgestänge 15, ein im Durchmesser reduziertes Mischwerkzeug 20 und eine Bohrkrone 28, durchdringt das Fundament 41' außen neben der Wand 42.

In Darstellung b) ist das Fundament 41' von einer Bohrung 44 durchsetzt, wobei das Mischwerkzeug 20 seine tiefste Position erreicht hat. Nach dem Durchfahren des Fundaments 41' werden die Klappschneiden 27 des Mischwerkzeugs 20 ausgeklappt, so daß der Durchmesser des Mischwerkzeugs jetzt größer ist als der der Bohrung 44 und sich das Mischwerkzeug 20 bei drehendem Antrieb insbesondere selbsttätig in den Boden eindreht.

In Darstellung c) wird das zuvor beschriebene Mischwerkzeug 20 nunmehr unter Ausbringen von Bindemittelsuspension nach oben gezogen, wobei ein Vermörtelungskörper 45 mit gegenüber der Bohrung 44 im Fundament 41' größerem Durchmesser hergestellt wird, der eine seitliche Unterfangung für das Fundament 41' an der Gebäudekante bildet. Das hierbei drehend angetriebene Mischwerkzeug 20 durchmischt hierbei die Bindemittelsuspension mit dem bereits zuvor gelockerten Boden. Kurz vor Erreichen des Fundaments ist das Mischwerkzeug 20 wieder in den Zustand wie in Darstellung a) gezeigt zu bringen, damit es durch die Bohrung 44 zurückgeführt werden kann.

### Bezugszeichenliste

- 11: Boden
- 12: Raupenfahrzeug
- 13: Lafette
- 14: Führung
- 15: Bohrgestänge
- 16: Drehdurchführung
- 17: Einspannmittel
- 18: Wirbel
- 19:
- 20: Mischwerkzeug
- 21: Zugstange
- 22: Wirbel
- 23: Hydraulikzylinder
- 24: Konsole
- 25: Joch
- 26: Zentralteil
- 27: Schneidelement
- 28: Bohrkrone
- 29: Aufreiber
- 30:
- 31: Düse
- 32: Düse
- 33: Schneidkante
- 34: Zuführung
- 35: Lenkerarm
- 36: Lenkerhebel
- 37: Gelenkpunkt
- 41: Fundament
- 42: Wand
- 43: Boden
- 44: Bohrung
- 45: Vermörtelungssäule

## Patentansprüche

1. Verfahren zum Nachgründen von Fundamenten (41), bei dem
- das Fundament (41) in einem Bohrloch (44) mit einem ersten kleineren Durchmesser durchfahren wird,und
- unterhalb des Fundaments (41) eine tiefe Bodenvermörtelung (45) mit zumindest einem zweiten größeren Durchmesser stattfindet,
**dadurch gekennzeichnet,**
**daß** die tiefe Bodenvermörtelung durch gleichzeitige Zugabe von flüssigem Medium und mechanische Durchmischung mit dem Boden auf dem zweiten größeren Durchmesser erfolgt.

2. Verfahren nach Anspruch 1,
**dadurch gekennzeichnet,**
**daß** die Verfahrensschritte aneinander anschließend mit einem an einem Bohrgestänge angehängten Bohr- und Mischwerkzeug ohne zwischenzeitliches Ziehen des Bohrgestänges ausgeführt werden.

3. Verfahren nach einem der Ansprüche 1 oder 2,
**dadurch gekennzeichnet,**
**daß** die tiefe Bodenvermörtelung mit einem über der Höhe variablen Durchmesser stattfindet.

4. Verfahren nach einem der Ansprüche 1 bis 3,
**dadurch gekennzeichnet,**
**daß** die tiefe Bodenvermörtelung beim ersten Abteufen des Bohr- und Mischwerkzeugs begonnen wird.

5. Verfahren nach einem der Ansprüche 1 bis 3,
**dadurch gekennzeichnet,**
**daß** die tiefe Bodenvermörtelung beim Ziehen des Bohr- und Mischwerkzeugs begonnen wird.

6. Bohr- und Mischwerkzeug (20) in Verbindung mit einem drehend antreibbaren Bohrgestänge (15), zur Durchführung des Verfahrens nach einem der Ansprüche 1 bis 5, wobei das Bohr- und Mischwerkzeug (20) ein koaxial zum Bohrgestänge ausgerichtetes Zentralteil (26) und zwei einzelne an dem Zentralteil beweglich angeordnete Klappschneiden (27) umfaßt, die an das Innenteil beiklappbar sind und auf verschiedene Durchmesser aufklappbar sind, und wobei Austrittsdüsen (31, 32) am Bohr- und Mischwerkzeug (20) vorgesehen sind, die über das Bohrgestänge (15) mit flüssigem Medium versorgt werden,
**dadurch gekennzeichnet,**
**daß** die Klappschneiden (27) jeweils mit Lenkhebeln (35) fest verbunden sind, die in zwei verschiedenen Ebenen liegen und sich überkreuzen können und daß auf die Lenkhebel (35) Lenkerarme (36) einwirken, die über einen ersten Gelenkpunkt (37) mit dem unteren Ende einer Betätigungsstange (21) und über zweite Gelenkpunkte (38) mit den Lenkhebeln (35) verbunden sind.

7. Werkzeug nach Anspruch 6,
**dadurch gekennzeichnet,**
**daß** die Klappschneiden (27) auf stufenlos veränderbare Durchmesser einstellbar und fixierbar sind.

8. Werkzeug nach einem der Ansprüche 6 oder 7,
**dadurch gekennzeichnet,**
**daß** die Klappschneiden (27) jeweils um quer zu einer Längsachse des Bohrgestänges (15) verlaufende Schwenkachsen beiklappbar angeordnet sind.

9. Werkzeug nach einem der Ansprüche 6 bis 8,
**dadurch gekennzeichnet,**
**daß** die Betätigungsstange (21) für die Klappschneiden (27) längs im Bohrgestänge (15) angeordnet sind.

10. Werkzeug nach einem der Ansprüche 6 bis 9,
**dadurch gekennzeichnet,**
**daß** am Bohr- und Mischwerkzeug (20) unten eine Bohrkrone (28) befestigt ist.

11. Werkzeug nach Anspruch 10,
**dadurch gekennzeichnet,**
**daß** zwischen Mischwerkzeug (20) und Bohrkrone (28) ein Aufreibelement (29) angeordnet ist.

12. Werkzeug nach einem der Ansprüche 6 bis 11,
**dadurch gekennzeichnet,**
**daß** die Betätigungsstange (21) für die Klappschneiden (27) im Bohrgestänge (15) von Hydraulikzylindern (23) betätigt wird, die sich auf einer Konsole (24) am oberen Ende des Bohrgestänges (15) abstützen.

13. Werkzeug nach Anspruch 12,
**dadurch gekennzeichnet,**
**daß** die Konsole (24) mit einem Wirbel (18) verbunden ist, an dem das Bohrgestänge (15) aufgehängt ist.

14. Werkzeug nach einem der Ansprüche 6 bis 13,
**dadurch gekennzeichnet,**
**daß** das Bohrgestänge (15) durch einen Durchsteckdrehkopf (16) geführt ist und über diesen angetrieben wird.

15. Werkzeug nach einem der Ansprüche 6 bis 14,
**dadurch gekennzeichnet,**
**daß** das Bohrgestänge (15) aus zwei ineinanderliegenden Rohrsträngen (15₁, 15₂) besteht, durch die flüssiges Medium zwei verschiedenen Gruppen von Austrittsdüsen (31, 32) im Bohr- und Mischwerkzeug (20) und/oder in der Bohrkrone (28) zugeführt werden kann, insbesondere einer Gruppe für Spülmedium und einer Gruppe für Bindemittelsuspension.

16. Werkzeug nach einem der Ansprüche 6 bis 15,
**dadurch gekennzeichnet,**
**daß** die Klappschneiden (27) zur Drehrichtung geneigt angestellt sind und insbesondere an ihren in Drehrichtung vorne liegenden Kanten mit Zahnelementen versehen sind.

17. Werkzeug nach einem der Ansprüche 6 bis 16,
**dadurch gekennzeichnet,**
**daß** die Klappschneiden (27) große Breite in Umfangsrichtung des Bohrgestänges bei geringer Dicke haben.

18. Werkzeug nach einem der Ansprüche 6 bis 17,
**dadurch gekennzeichnet,**
**daß** die Klappschneiden (27) in an das Zentralteil beigeklappter Position in Umfangsrichtung des Bohrgestänges hinter festen Teilen des Zentralteils verdeckt und geschützt liegen.

19. Werkzeug nach einem der Ansprüche 6 bis 18,
**dadurch gekennzeichnet,**
**daß** die Austrittsdüsen (31) für flüssiges Medium im Zentralteil (26) des Mischwerkzeugs (20) in Umfangsrichtung jeweils zwischen den Klappschneiden (27) angeordnet sind.

20. Werkzeug nach einem der Ansprüche 6 bis 19,
**dadurch gekennzeichnet,**
**daß** die Austrittsdüsen (31) für flüssiges Medium oberhalb der Anlenkung der Klappschneiden (27) und/oder unterhalb der Anlenkung der Klappschneiden (27) angeordnet sind.

## Claims

1. A process of re-founding foundations (41), wherein
- the foundation (41) is penetrated in a borehole (44) with a first smaller diameter and wherein
- underneath the foundation (41), there takes place a deep soil-mortar mixing operation with at least one second larger diameter,
**characterised in**
**that** the deep soil-mortar mixing operation takes place by simultaneously adding a liquid medium and mechanically mixing same with the soil on the second larger diameter.

2. A process according to claim 1,
**characterised in**
**that** the process stages are carried out, one after the other, by using a drilling and mixing tool attached to a drilling rod assembly without lifting the drilling rod assembly between the various stages.

3. A process according to any one of claims 1 or 2,
**characterised in**
**that** the deep soil-mortar mixing operation takes place at a diameter which is variable along the height.

4. A process according to any one of claims 1 to 3,
**characterised in**
**that** he deep soil-mortar mixing operation is started when first lowering the drilling and mixing tool.

5. A process according to any one of claims 1 to 3,
**characterised in**
**that** the deep soil-mortar mixing operation is started when lifting the drilling and mixing tool.

6. A drilling and mixing tool (20) in connection with a rotatingly drivable drilling rod assembly (15) for carrying out a process according to any one of claims 1 to 5, wherein the drilling and mixing tool (20) comprises a central part (26) aligned coaxially relative to the drilling rod assembly as well as two individual tiltable cutters (27) which are movably arranged at the central part and which can be tilted towards the inner part and can be tilted open into different diameter positions, and wherein there are provided exit nozzles (31, 32) at the drilling and mixing tool (20) which, via the drilling rod assembly (15), are supplied with a liquid medium,
**characterised in**
**that** the tiltable cutters (27) are each firmly connected to steering levers (35) which are positioned in two different planes and are able to intersect one another and that the steering levers (35) are acted upon by steering arms (36) which, via a first articulation point (37), are connected to the lower end of an actuating rod (21) and, via second articulation points (38), are connected to the steering levers (35).

7. A tool according to claim 6,
**characterised in**
**that** the tiltable cutters (27) can be set and fixed to continuously variable diameters.

8. A tool according to any one of claims 6 or 7,
**characterised in**
**that** the tiltable cutters (27) are arranged so as to be tiltable around pivot axes extending transversely to a longitudinal axis of the drilling rod assembly (15).

9. A tool according to any one of claims 6 to 8,
**characterised in**
**that** the actuating rod (21) for the tiltable cutters (27) is arranged longitudinally in the drilling rod assembly (15).

10. A tool according to any one of claims 6 to 9,
**characterised in**
**that** at the drilling and mixing tool (20), at the lower end of same, there is fixed a drilling crown (28).

11. A tool according to any one of claims 10,
**characterised in**
**that** between the mixing tool (20) and the drilling crown (28), there is arranged a rubbing element (29).

12. A tool according to any one of claims 6 to 11,
**characterised in**
**that** the actuating rod (21) for the tiltable cutters (27) in the drilling rod assembly (15) is actuated by hydraulic cylinders (23) which are supported on a console (24) at the upper end of the drilling rod assembly (15).

13. A tool according to claim 12,
**characterised in**
**that** the console (24) is connected to a whirl (18) on which the drilling rod assembly (15) is suspended.

14. A tool according to any one of claims 6 to 13,
**characterised in**
**that** the drilling rod assembly (15) is guided by a passage rotating lead (16) and driven via same.

15. A tool according to any one of claims 6 to 14,
**characterised in**
**that** the drilling rod assembly (15) consists of two pipes (15₁, 15₂) fit into each other through which it is possible to supply a liquid medium to two different groups of exit nozzles (31, 32) in the drilling and mixing tool (20) and/or in the drilling crown (28), more particularly to a group for a flushing medium and a group for a bonding agent suspension.

16. A tool according to any one of claims 6 to 15,
**characterised in**
**that** the tiltable cutters (27) are set so as to be inclined towards the direction of rotation and, more particularly, are provided with toothed elements at their edges positioned in front if viewed in the direction of rotation.

17. A tool according to any one of claims 6 to 16,
**characterised in**
**that** the tiltable cutters (27) comprise a great width in the circumferential direction of the drilling rod assembly while comprising a smaller thickness.

18. A tool according to any one of claims 6 to 17,
**characterised in**
**that** the tiltable cutters (27), in their position as tilted towards the central part, in the circumferential direction of the drilling rod assembly, are positioned behind fixed parts of the central part so as to be covered and protected.

19. A tool according to any one of claims 6 to 18,
**characterised in**
**that** the exit nozzles (31) for the liquid medium are arranged in the central part (26) of the mixing tool (20) in the circumferential direction between the tiltable cutters (27).

20. A tool according to any one of claims 6 to 19,
**characterised in**
**that** the exit nozzles (31) for the liquid medium are arranged above the articulation point of the tiltable cutters (27) and/or underneath the articulation point of the tiltable cutters (27).

## Revendications

1. Procédé pour la reprise en sous-oeuvre de semelles de fondation (41), selon lequel
- la semelle de fondation (41) est traversée par un trou de forage (44) d'un premier diamètre plus faible, et
- sous la semelle de fondation (41) a lieu une consolidation profonde du sol par injection d'adjuvant (45) sur au moins un deuxième diamètre plus grand,
**caractérisé**
**en ce que** la consolidation profonde du sol par injection d'adjuvant est effectuée par addition d'un agent fluide et mélange mécanique simultané avec le sol sur le deuxième diamètre plus grand.

2. Procédé selon la revendication 1,
**caractérisé en ce que** les étapes de procédé sont effectuées l'une directement après l'autre à l'aide d'un outil de forage et de mélange accroché sur un train de tiges de forage, sans extraction intermédiaire du train de tiges de forage.

3. Procédé selon l'une des revendications 1 ou 2,
**caractérisé en ce que** la consolidation profonde du sol par injection d'adjuvant a lieu avec un diamètre variable le long de la hauteur.

4. Procédé selon l'une des revendications 1 à 3,
**caractérisé en ce que** la consolidation profonde du sol par injection d'adjuvant est démarrée lors du premier fonçage de l'outil de forage et de mélange.

5. Procédé selon l'une des revendications 1 à 3,
**caractérisé en ce que** la consolidation profonde du sol par injection d'adjuvant est démarrée lors de l'extraction de l'outil de forage et de mélange.

6. Outil de forage et de mélange (20) en liaison avec un train de tiges de forage (15) pouvant être entraîné en rotation, pour la mise en oeuvre du procédé selon l'une des revendications 1 à 5, l'outil de forage et de mélange (20) comprenant une partie centrale (26) orientée coaxialement au train de tiges de forage, et deux lames de coupe individuelles rabattables (27) qui sont agencées de manière mobile sur la partie centrale, et qui peuvent être rabattues contre la partie intérieure et être déployées par basculement sur différents diamètres, des buses de sortie (31, 32), alimentées en agent fluide par l'intermédiaire du train de tiges de forage (15), étant prévues sur l'outil de forage et de mélange (20),
**caractérisé en ce que** les lames de coupe rabattables (27) sont respectivement reliées de manière fixe à des leviers de commande de déviation (35), qui sont situés dans des plans différents et peuvent se croiser mutuellement, et **en ce que** sur les leviers de commande de déviation (35) agissent des bras de commande de déviation (36), qui sont reliés, par l'intermédiaire d'un premier point d'articulation (37), à l'extrémité inférieure d'une tige d'actionnement (21), et par l'intermédiaire de deuxièmes points d'articulation (38), aux leviers de commande de déviation (35).

7. Outil selon la revendication 6,
**caractérisé en ce que** les lames de coupe rabattables (27) peuvent être réglées et immobilisées sur des diamètres variant de manière continue.

8. Outil selon l'une des revendications 6 ou 7,
**caractérisé en ce que** les lames de coupe rabattables (27) sont agencées de manière à pouvoir être rabattues autour d'axes de pivotement respectifs s'étendant transversalement à un axe longitudinal du train de tiges de forage (15).

9. Outil selon l'une des revendications 6 à 8,
**caractérisé en ce que** la tige d'actionnement (21) pour les lames de coupe rabattables (27) est agencée longitudinalement dans le train de tiges de forage (15).

10. Outil selon l'une des revendications 6 à 9,
**caractérisé en ce qu'**une couronne de forage (28) est fixée au bas de l'outil de forage et de mélange (20).

11. Outil selon la revendication 10,
**caractérisé en ce qu'**entre l'outil de mélange (20) et la couronne de forage (28) est agencé un élément aléseur (29).

12. Outil selon l'une des revendications 6 à 11,
**caractérisé en ce que** la tige d'actionnement (21) pour les lames de coupe rabattables (27) dans le train de tiges de forage (15), est actionnée par des vérins hydrauliques (23) qui prennent appui sur une console (24) à l'extrémité supérieure du train de tiges de forage (15).

13. Outil selon la revendication 12,
**caractérisé en ce que** la console (24) est reliée à une butée tournante (18) à laquelle est accroché le train de tiges de forage (15).

14. Outil selon l'une des revendications 6 à 13,
**caractérisé en ce que** le train de tiges de forage (15) est guidé par une tête de rotation à passage (16), et est entraîné par l'intermédiaire de celle-ci.

15. Outil selon l'une des revendications 6 à 14, **caractérisé en ce que** le train de tiges de forage (15) est constitué de deux lignes de tubes (15₁, 15₂) situées l'une dans l'autre, par lesquelles de l'agent fluide peut être amené à deux groupes distincts de buses de sortie (31, 32) dans l'outil de formage et de mélange (20) et/ou dans la couronne de forage (28), notamment un groupe pour un fluide de lavage ou curage et un groupe pour une suspension de liants.

16. Outil selon l'une des revendications 6 à 15, **caractérisé en ce que** les lames de coupe rabattables (27) présentent une incidence oblique par rapport à la direction de rotation, et sont pourvues d'éléments de dent, notamment au niveau de leurs bords situés à l'avant dans la direction de rotation.

17. Outil selon l'une des revendications 6 à 16, **caractérisé en ce que** les lames de coupe rabattables (27) ont une grande largeur dans la direction périphérique du train de tiges de forage, pour une faible épaisseur.

18. Outil selon l'une des revendications 6 à 17, **caractérisé en ce que** les lames de coupe rabattables (27), dans leur position rabattue dans la partie centrale, sont, en se référant à la direction périphérique du train de tiges de forage, situées derrière des zones fixes de la partie centrale en étant masquées et protégées par celles-ci.

19. Outil selon l'une des revendications 6 à 18, **caractérisé en ce que** les buses de sortie (31) pour un agent fluide sont agencées dans la partie centrale (26) de l'outil de mélange (20), respectivement entre les lames de coupe rabattables (27) en considérant la direction périphérique.

20. Outil selon l'une des revendications 6 à 19,
**caractérisé en ce que** les buses de sortie (31) pour un agent fluide sont agencées au-dessus de l'articulation des lames de coupe rabattables (27) et/ou en-dessous de l'articulation des lames de coupe rabattables (27).
